# EUROPÄISCHE PATENTANMELDUNG

(11) **EP 0 339 384 A1**
(43) Veröffentlichungstag der Anmeldung: **02.11.1989**
(21) Anmeldenummer: 89106610.2
(22) Anmeldetag: 13.04.1989
(51) Int. Cl.: H01F 27/26

(54) **Transformatorkern**

(30) Priorität: 26.04.1988 DE 3814013
(71) Anmelder: Elektro-Wärme-Technik Siegfried Petz, Inh. Günter Petz, D-90431 Nürnberg (DE)
(72) Erfinder: Petz, Günter, D-8500 Nürnberg (DE)
(74) Vertreter: Göbel, Matthias, Dipl.-Ing.

(57) **Zusammenfassung**

Bei einem Transformatorkern mit miteinander verbundenen Kernteilen ist zu einem einfachen Aufbau desselben und sicheren Verbinden der Kernbleche vorgesehen, daß die Kernteile (1, 2, 5, 5′) durch Steckung miteinander verbunden und durch im Folgeverfahren gestanzte und maschinell packetierte Kernbleche (9) gebildet sind, die mittels in Ausnehmungen (11) benachbarter Kernbleche einbiegbaren und pressend verformbaren Anschnitten (10) aneinander festgelegt sind.

## Beschreibung

Die Erfindung betrifft einen Transformatorkern mit miteinander verbundenen Kernteilen.

Es ist bekannt, den die Wicklungsspulen aufnehmenden Transformatorkern durch aneinanderfügbare Kernteile zu bilden. Zur Erzielung eines festen Zusammenhalts der Kernteile sind diese im Bereich der Trennungsflächen durch Schweißung miteinander verbunden. Abgesehen davon, daß die Schweißung das Magnetfeldverhalten ungünstig beeinflußt, sind die Schweißverbindungen für die Kernteile auch arbeitsaufwendig. Außerdem ist der Zusammenhalt der Einzelbleche der Kernteile nur labil, wodurch die Kernteile schwierig zu handhaben sind.

Es ist Aufgabe der Erfindung, Maßnahmen zu schaffen, die den Eisenkern in seinem Aufbau einfacher und das Verbinden der Kernbleche sicherer macht.

Erfindungsgemäß ist diese Aufgabe dadurch gelöst, daß die Kernteile durch Steckung miteinander verbunden und durch im Folgeverfahren gestanzte und maschinell packetierte Kernbleche gebildet sind, die mittels in Ausnehmungen benachbarter Kernbleche einbiegbaren und pressend verformbaren Anschnitten aneinander festgelegt sind. Auf diese Weise erfordert die Verbindung von Kernteilen lediglich einfache Steckvorgänge, die einfache und schnelle Montagen des Transformatorkerns zulassen, während die durch die verformbaren Anschnitte aneinander festgelegten Kernbleche die Kernteile sicher zu handhaben erlauben. Bevorzugt sind die Kernteile durch Nut-Federverbindungen miteinander verbunden. Es versteht sich, daß die Nut-Federverbindungen beliebig, z. B. in der Art von Schwalbenschwanzverbindungen oder aber durch mit Kreisbogenform ausgebildeten Federn und entsprechend geformten Nuten ausgeführt sein können.

Zur Verbindung der Kernbleche ist in Ausgestaltung des Transformatorkerns die Anordnung von in nutenförmigen Ausnehmungen benachbarter Kernbleche einbiegbaren und verquetschbaren streifenförmigen Anschnitten vorgesehen. Die Anschnitte sind aus der Ebene der Kernbleche in die Ausnehmungen benachbarter Kernbleche, z. B. mittels eines Stempels ausbiegbar und durch Druckeinwirkung zur Seite hin verformbar. Hierbei kommen die Anschnitte pressend mit den Begrenzungsflächen der Ausnehmungen des jeweils benachbarten Kernblechs zur Anlage.

In Fortbildung der Erfindung besteht die Möglichkeit, die Anschnitte beliebig auszubilden. So ist es denkbar, als Anschnitte auch Bogenstücke vorzusehen, die in mit der Querschnittsform der Bogenstücke ausgebildeten Ausnehmungen benachbarter Kernbleche einbiegbar und verquetschbar sind.

Die Erfindung ist anhand von Ausführungsbeispielen in der Zeichnung verdeutlicht. Hierin zeigen:
Fig. 1 einen Transformatorkern in Draufsicht,
Fig. 2 einen Transformatorkern abgewandelter Ausführung in Draufsicht,
Fig. 3 einen weiteren Transformatorkern in Draufsicht,
Fig. 4 einen Teilschnitt eines Transformatorkerns nach der Linie IV-IV der Fig. 1,
Fig. 5 einen Teilschnitt eines Transformatorkerns gemäß anderer Ausführung,
Fig. 6 ein Teilstück eines Transformatorkerns in Draufsicht und
Fig. 7 ein weiteres Teilstück eines Transformatorkerns in Draufsicht.

Beim Transformatorkern der Fig. 1 ist in einem ringförmigen Kernteil 1 ein als Steg ausgebildeter Kernteil 2 angeordnet. Der Kernteil 2 ist im Ringteil 1 vermittels an den Enden des Kernteils 2 angeordneten schwalbenschwanzförmigen Leisten 3 in entsprechend geformten Ausnehmungen 4 des Ringteils 1 eingeschoben und z. B. durch Klemmwirkung im Ringteil 1 festgelegt. Beim Ausführungsbeispiel der Fig. 2 sind bei an sich weitgehend gleicher Ausgestaltung des Ringteils 1 der Kernteil 2 durch an den Enden desselben kreisabschnittsförmig ausgebildeten Anschnitten fixiert. Zusätzliche Befestigungsmaßnahmen für den Kernteil 2 im Kernteil 1 sind nicht erforderlich.

Beim Ausführungsbeispiel der Fig. 3 ist der Transformatorkern durch zwei winkelförmige Kernteile 5, 5′ mit an diesen angeschnittenen Stegteilhälften 6, 6′ gebildet. Die Kernteile 5, 5′ weisen schwalbenschwanzförmige Leisten 7 auf, die in Nuten 8 des jeweils anderen Kernteils 5 bzw. 5′ zur Verbindung der Kernteile 5, 5′ pressend einschiebbar sind. Mit 8′ sind die Kernteile durchsetzende Bohrungen für die Durchführung von Befestigungsschrauben (nicht gezeigt) bezeichnet.

Die Kernteile sind durch eine Anzahl im Folgeverfahren gestanzte und maschinell packetierte Kernbleche 9 gebildet. Zur Erzielung eines festen Zusammenhalts der Kernbleche 9 untereinander sind die Kernteile 9 (Fig. 4 bis 7) mit Anschnitten 10 versehen, die in entsprechend geformte Ausnehmungen 11 benachbarter Kernbleche einbiegbar sind und in diesen verquetschbar sind. Unter dem Einfluß der Quetschkraft liegen die Anschnitte 10 gegen die Begrenzungsflächen der Ausnehmungen 11 benachbarter Kernbleche 9 an.

Während beim Ausführungsbeispiel der Fig. 1 bis 4 streifenförmige Anschnitte 10 und Ausnehmungen 11 in Anwendung kommen, sind beim Ausführungsbeispiel der Fig. 5 Doppelanschnitte 10 vorgesehen, die durch Abbiegen und Verquetschen in Ausnehmungen des benachbarten Kernblechs 9 die Verbindung der Kernbleche untereinander bewirken. Die Fig. 6 zeigt ein Kernblech mit Doppelanschnitten gemäß Fig. 5.

Abweichend ist in Fig. 7 ein Kernblech 9 dargestellt, das mit kreisbogenförmigen Anschnitten 10′ ausgerüstet ist, die durch Einbiegen in die Ausnehmungen 11 benachbarter Kernbleche 9 und Verquetschen in diesen für eine Verbindung der Kernbleche 9 untereinander sorgen.

## Patentansprüche

1. Transformatorkern mit miteinander verbundenen Kernteilen, dadurch gekennzeichnet, daß die Kernteile (1, 2, 5, 5′) durch Steckung miteinander verbunden und durch im Folgeverfahren gestanzte und maschinell packetierte Kernbleche (9) gebildet sind, die mittels in Ausnehmungen (11) benachbarter Kernbleche einbiegbaren und pressend verformbaren Anschnitten (10) aneinander festgelegt sind.

2. Transformatorkern nach Anspruch 1, dadurch gekennzeichnet, daß die Kernteile (1, 2, 5, 5′) durch Nut-Federverbindungen miteinander verbunden sind.

3. Transformatorkern nach Anspruch 1, gekennzeichnet durch die Anordnung von in nutenförmigen Ausnehmungen (11) benachbarter Kernbleche (9) einbiegbaren und verquetschbaren streifenförmigen Anschnitten (10).

4. Transformatorkern nach Anspruch 1, dadurch gekennzeichnet, daß die Anschnitte durch Bogenstücke (10′) gebildet sind, die in mit der Querschnittsform der Bogenstücke (10′) ausgebildeten Ausnehmungen (11) benachbarter Kernbleche (9) einbiegbar und verquetschbar sind.
